# EUROPÄISCHE PATENTSCHRIFT

(11) **EP 0 481 220 B1**
(45) Veröffentlichungstag und Bekanntmachung des Hinweises auf die Patenterteilung: **11.01.1995**
(21) Anmeldenummer: 91115623.0
(22) Anmeldetag: 14.09.1991
(51) Int. Cl.: B23B 31/00, B23B 31/02

(54) **Spannfutter**
Clamping chuck
Mandrin de serrage

(30) Priorität: 15.10.1990 DE 4032694
(43) Veröffentlichungstag der Anmeldung: 22.04.1992
(73) Patentinhaber: Baumgärtner, Peter, D-73072 Donzdorf (DE); Wieland, Karl, 73072 Donzdorf (DE)
(72) Erfinder: Baumgärtner, Peter, D-73072 Donzdorf (DE); Wieland, Karl, 73072 Donzdorf (DE)
(74) Vertreter: Seemann, Norbert W., Dipl.-Ing.

(56) Entgegenhaltungen:
- DE-A- 2 809 569
- FR-A- 2 644 089

## Beschreibung

Die Erfindung bezieht sich auf ein Spannfutter nach dem Oberbegriff des Patentanspruches 1 und ist vornehmlich bestimmt für die Verwendung bei Werkzeugen, die gemäß entsprechender Norm auf ihrem zylindrischen Schaft mindestens eine sogenannte Mitnahmefläche oder Aussparung haben.

Die bislang für diese Werkzeuggruppe bekannten Zangenspannfutter oder die sogenannten Hülsenspannfutter mit radial auf den Werkzeugschaft wirkender Klemmschraube, z.B. nach der FR-A 2 644 089, sind, bedingt durch die Anordnung der Radialspannelemente, an ihrem Kopfteil bzw. freien Ende vom dortigen Durchmesser her relativ dick gehalten, so daß man in vielen Fällen nur schwer oder gar nicht an die am jeweiligen Werkstück zu bearbeitenden Stellen herankommt.

Die Aufgabe der vorliegenden Erfindung besteht deshalb auch darin, für handelsübliche Werkzeuge der hier zur Rede stehenden Art ein neuartiges Spannfutter zu schaffen, das an seinem freien, den Werkzeugschaft umfassenden, Ende beliebig lang und vom Durchmesser her extrem klein gehalten werden kann.

Gelöst wird diese Aufgabe mit einem Spannfutter mit den Merkmalen von Anspruch 1 in genereller neuer Art und Weise, wobei die auf den Werkzeugschaft einwirkende Einspannkraft weitestgehend in axialer Richtung verläuft und durch ein Sperrglied zwischen Werkzeugschaft und Spannfuttervorderteil übertragen wird und dadurch axial und radial wirkende Spannkräfte erzeugt werden.

Hierdurch ist das Spannfuttervorderteil selbst frei von radial wirkenden Spannelementen und braucht somit in seinem Durchmesser bzw. seiner Wandstärke nur so stark ausgebildet zu werden, daß genügend Materialfestigkeit zur Aufnahme der auf das Werkzeug wirkenden Arbeitskräfte vorhanden ist.

Die hierbei speziellen baulichen Merkmale eines Ausführungsbeispiels der Erfindung sind in den Unteransprüchen gegeben, in der Zeichnung in zwei alternativen Ausführungsbeispielen dargestellt und anhand dieser Darstellungen im folgenden noch näher erläutert. Es zeigen:
- Fig. 1: ein erfindungsgemäß ausgeführtes Spannfutter im Längsschnitt
und
- Fig. 2: eine Alternative zu Fig. 1.

Das dargestellte Spannfutter 3, 3a zum Spannen von vornehmlich spanabhebenden Werkzeugen 1 wie Fräser, Bohrer, Senker u. dgl. mit zylindrischem Schaft 1a und auf diesem befindlicher, vertieft angeordneter Mitnahmefläche 1b mit in axialer Richtung liegenden, geneigten Anschlagbunden 1c o. dgl., zeichnet sich, wie bereits zuvor erwähnt, gegegenüber dem bekannten Stand der Technik vor allem dadurch in seinem generellen Aufbau aus, daß die auf den Werkzeugschaft 1a einwirkende Einspannkraft "P" in axialer Richtung verläuft und durch ein Sperrglied 2 bzw. 2a zwischen Werkzeugschaft 1a und Spannfuttervorderteil 3a übertragen wird und dadurch axial und radial wirkende Spannkräfte erzeugt werden.
In baulicher Ausgestaltung ist deshalb das Spannfutter in Form einer langgestreckten Hülse 3, 3a mit zentrisch durchlaufender Längsbohrung 1d, darin einendig eingesetzter Spannschraube 4 sowie im Spannfuttervorderteil 3a von außen zugänglichem Kanal 3b zum Einsetzen des Sperrgliedes 2 bzw. 2a ausgebildet.

Eine vorteilhafte Ausführungsvariante des letzteren ist dabei vor allem dadurch gegeben, daß der das Sperrglied 2 bzw. 2a aufnehmende Kanal 3b im Spannfuttervorderteil 3a von dessen Außenfläche her schräg in Richtung auf das freie, leicht verjüngte Ende 3c des Vorderteils 3a verläuft und entsprechend der Gestaltung des Sperrgliedes als Kugel 2, Vielkant 2a o. dgl. in seinem Querschnitt ebenfalls entsprechend profiliert ist. Die Ausbildung als kantiges Teil im ggf. kantigen Kanal ist dabei insbesondere für größere Werkzeuge und bei höheren Arbeitsdrücken von Vorteil; aus Fig. 2 ist ein entsprechender Teil 2a ersichtlich, wobei bei dem kantigen Sperrglied 2a noch von besonderem Vorteil die parallele Anlage der Rückseite 2a' am dortigen Anschlagbund 1c der Mitnahmefläche 1b ist.

Bei dieser neuen Ausgestaltung dient zur Übertragung der Einspannkraft "P" von der Spannschraube 4 über
- die ursprünglichen Beschreibungsseiten 5 und 6 schließen unverändert an -
den Werkzeugschaft 1a zum Sperrglied 2 bzw. 2a ein Druckstück 5 in Form eines losen, zylinderischen Zwischengliedes, welches samt Spannschraube 4, 4b und Werkzeugschaft 1a zum Zwecke der Kühlmittelzuführung rohrförmig ausgebildet bzw. mit einer Innenbohrung 6 versehen sein kann.

Diese zuvor beschriebene neue Art des Spannens ermöglicht nunmehr erstmals eine Bauform, bei der das Spannfuttervorderteil 3a in seinem Durchmesser "d" wesentlich kleiner als derjenige "D" der Spannfutterhülse 3 sowie je nach Einsatzzweck beliebig lang "L" gehalten bzw. ausgebildet werden kann, ohne daß dabei Schwingungen o. dgl. am Werkzeug auftreten, da das verspannte, stangen- oder rohrförmige Druckstück 5 stabilisierend auf die gesamte Spannfutterhülse 3 wirkt.

Weitere Vorteile dieser neuen Ausbildung nach den Fig. 1 und 2 sind u. a.:
a. Das Spannfutter erlaubt durch seine schlanke Bauweise den Einsatz von Normalwerkzeugen, wo sonst überlange und damit teure Sonderwerkzeuge eingesetzt werden müßten.
b. Ebenso können auch Vollhartmetallwerkzeuge für die Bearbeitung von tiefliegenden und randnahen Bohrungen mit hervorragenden Stückzeiten eingesetzt werden, was ebenfalls beachtliche Einsparungen ergibt, da die Anschaffung von teuren Sonderwerkzeugen entfällt.
c. Das Spannsystem ist für alle Werkzeuge mit einer sogenannten Spannfläche oder ähnlichem geeignet.
d. Die kombinierte Spannung stabilisiert das Werkzeug und ermöglicht zudem eine innere Kühlmittelzufuhr.

### Bezugsziffernverzeichnis

- 1: Werkzeug
- 1a: Werkzeugschaft
- 1b: Mitnahmefläche
- 1c: Anschlagbund
- 1d: Längsbohrung
- 2: Sperrglied
- 2a: Sperrglied ( Fig. 2 )
- 2a': Rückseite
- 3: Spannfutter(-hülse)
- 3a: Vorderteil
- 3b: Kanal
- 3c: freies Ende
- 4: Spannschraube
- 4a: Kopfstück
- 4b: Innensechskant
- 5: Druckstück
- 6: Innenbohrung
- P: Einspannkraft
- L: Hülsenvorderteil-Länge
- d: Hülsenvorderteil-Durchmesser
- D: Spannfutter-Dorchmesser

## Patentansprüche

1. Spannfutter (3, 3a) mit einer zentrischen Aufnahmebohrung (1d) für spanabhebende Werkzeuge (1), die einen zylindrischen Schaft (1a) mit auf diesem befindlicher, vertieft angeordneter und in axialer Richtung durch geneigte Anschlagbunde (1c) begrenzter Mitnahmefläche (1b) aufweisen, und mit mindestens einem auf diese Mitnahmefläche (1b) einwirkenden, lösbaren Sperrglied (2),
**gekennzeichnet durch**
eine langgestreckte Hülse (3, 3a) mit zentrisch durchlaufender Aufnahmebohrung (1d), darin einendig eingesetzter Spannschraube (4) sowie im Spannfuttervorderteil (3a) von außen zugänglichem Kanal (3b) zum Einsetzen des Sperrgliedes (2).

2. Spannfutter nach Anspruch 1,
**gekennzeichnet durch**
ein Druckstück (5) als losem Zwischenglied zwischen Spannschraube (4) und Werkzeugschaft (1a).

3. Spannfutter nach Anspruch 1 oder 2,
**dadurch gekennzeichnet,**
daß Spannschraube (4), Druckstück (5) und Werkzeugschaft (1a) zum Zwecke der Kühlmittelzuführung rohrförmig ausgebildet bzw. mit einer Innenbohrung (6) versehen sind.

4. Spannfutter nach mindestens einem der vorhergehenden Ansprüche,
**dadurch gekennzeichnet,**
daß der das Sperrglied (2 bzw. 2a) aufnehmende Kanal (3b) im Spannfuttervorderteil (3a) von dessen Außenfläche her schräg in Richtung auf das freie Ende (3c) desselben (3a) verläuft und entsprechend der Gestaltung des Sperrgliedes als Kugel (2), Vielkant (2a) o. dgl. in seinem Querschnitt ebenfalls entsprechend profiliert ist.

5. Spannfutter nach Anspruch 4,
**gekennzeichnet durch**
planparallele Anlage der ebenflächigen Rückseite (2a') des Sperrgliedes (2a) am benachbarten Anschlagbund (1c) der Mitnahmefläche (1b).

6. Spannfutter nach einem der vorhergehenden Ansprüche,
**dadurch gekennnzeichnet,**
daß das Spannfuttervorderteil (3a) in seinem Durchmesser (d) kleiner als derjenige (D) der Spannfutterhülse (3) sowie je nach Einsatzzweck beliebig lang gehalten ist (Länge L).

## Claims

1. Clamping chuck (3, 3a) with a central receiving bore (1d) for cutting tools (1), which comprise a cylindrical shank (1a) with entraining surface (1b), which is disposed thereon, arranged recessed and bounded in axial direction by inclined stop collars (1c), and with at least one releasable locking element (2) acting on this entraining surface (1b), characterised by an elongate sleeve (3, 3a) with a receiving bore (1d) running through centrally, a clamping screw (4) inserted therein at one end as well as, in the front part (3a) of the clamping chuck, an externally accessible channel (3b) for insertion of the locking element (2).

2. Clamping chuck according to claim 1, characterised by a presser member (5) as loose intermediate element between the clamping screw (4) and tool shank (1a).

3. Clamping chuck according to claim 1 or 2, characterised thereby that the clamping screw (4), presser member (5) and tool shank (1a) are constructed to be tubular, or provided with an internal bore (6), for the purpose of supply of coolant.

4. Clamping chuck according to at least one of the preceding claims, characterised thereby that the channel, which receives the locking element (2 or 2a), in the clamping chuck forward part (3a) extends from the outer surface thereof at an inclination in direction towards the free end (3c) of the same (3a) and in correspondence with the design of the locking element as a ball (2), polyhedron (2a) or the like is likewise correspondingly profiled in its cross-section.

5. Clamping chuck according to claim 4, characterised by plane-parallel contact of the plane surface rear side (2a') of the locking element (2a) at the adjacent stop collar (1c) of the entraining surface (1b).

6. Clamping chuck according to one of the preceding claims, characterised thereby that the clamping chuck forward part (3a) is smaller in its diameter (d) than that (D) of the clamping chuck sleeve (3) as well as is as long (length L) as desired according to respective purpose of use.

## Revendications

1. Mandrin de serrage (3, 3a) comportant un perçage de réception central (1d) pour des outils à raboter (1) qui présentent une tige cylindrique (1a) sur laquelle se trouve une surface d'entraînement (1b) disposée en retrait et délimitée dans la direction axiale par des collets de butée inclinés (1c), et au moins un organe de blocage (2) amovible qui agit sur cette surface d'entraînement (1b), caractérisé par une douille allongée (3, 3a) comportant un perçage de réception (1d) la traversant en son centre, par une vis de serrage (4) dont une extrémité est logée dans le perçage, ainsi que par un canal (3b) accessible de l'extérieur situé dans la partie avant du mandrin de serrage (3a) pour y loger l'organe de blocage (2).

2. Mandrin de serrage selon la revendication 1, caractérisé par un élément de pression (5) ayant la forme d'un élément intercalaire libre entre la vis de serrage (4) et la tige de l'outil (1a).

3. Mandrin de serrage selon la revendication 1 ou 2, caractérisé en ce que la vis de serrage (4), l'élément de pression (5) et la tige de l'outil (1a) sont réalisés de façon tubulaire ou sont munis d'un perçage intérieur (6) pour permettre l'arrivée d'agent refroidisseur.

4. Mandrin de serrage selon au moins l'une des revendications précédentes, caractérisé en ce que le canal (3b) recevant l'organe de blocage (2 ou 2a) s'étend en biais dans la partie avant du mandrin de serrage (3a) depuis la surface extérieure de celle-ci vers l'extrémité libre (3c) de celle-ci (3a) et en ce que sa section transversale est profilée en tant que bille (2), polygone (2a) ou analogues, conformément à la forme de l'organe de blocage.

5. Mandrin de serrage selon la revendication 4, caractérisé par une application plane parallèle de la face arrière plane (2a') de l'organe de blocage (2a) au collet de butée (1c) adjacent de la surface d'entraînement (1b).

6. Mandrin de serrage selon l'une des revendications précédentes, caractérisée en ce que le diamètre (d) de la partie avant du mandrin de serrage (3a) est inférieur à celui (D) de la douille du mandrin de serrage (3) et en ce que sa longueur (L) varie en fonction de son application.
